# EUROPÄISCHE PATENTSCHRIFT

(11) **EP 1 241 404 B1**
(45) Veröffentlichungstag und Bekanntmachung des Hinweises auf die Patenterteilung: **28.11.2007**
(21) Anmeldenummer: 02005990.3
(22) Anmeldetag: 15.03.2002
(51) Int. Cl.: F21V 11/02, F21V 17/10

(54) **Lamellenraster**
Louvre with lamellae
Ecran à lamelles

(30) Priorität: 16.03.2001 DE 10112775
(43) Veröffentlichungstag der Anmeldung: 18.09.2002
(73) Patentinhaber: Zumtobel Lighting GmbH, 6850 Dornbirn (AT)
(72) Erfinder: Riedler, Thomas, Ing., 6060 Hall/ Tirol (AT); Spiegel, Michael, Ing., 6850 Dornbirn (AT)
(74) Vertreter: Schmidt-Evers, Jürgen

(56) Entgegenhaltungen:
- EP-A- 0 522 480
- DE-A- 2 916 331
- DE-A- 3 216 442
- DE-U- 7 441 175
- US-A- 4 429 354

## Beschreibung

Die vorliegende Erfindung betrifft ein Lamellenraster für eine längliche Leuchte nach dem Oberbegriff des Anspruches 1.

Insbesondere längliche Leuchten mit Leuchtstofflampen sind im Bereich ihrer Lichtaustrittsöffnung oftmals mit Lamellenrastern versehen. Diese Raster dienen dazu, das nach unten abgestrahlte Licht auf einen vorgegebenen Austrittswinkel zu begrenzen. Hierdurch wird vermieden, daß unter einem zu flachen Austrittswinkel austretendes Licht zu Blendeffekten führt. Ein solches Raster ist beispielsweise aus der DE 91 10 313.4 bekannt.

Eine einfache Ausführungsform eines Lamellenrasters besteht aus zwei länglichen Seitenteilen sowie mehreren, senkrecht zur Ebene des Rasters angeordneten und die beiden Seitenteile verbindenden Lamellen. Ein solches Lamellenraster kann aus einem einzigen Stück Blech gebildet werden, wobei zunächst ein ebenes Blechteil ausgestanzt und dann zu der gewünschten Struktur verformt wird. Hierbei werden zunächst die beiden Seitenbereiche des Blechteils zu den Seitenteilen verformt und anschließend die Lamellen aus der Ursprungsebene in die gewünschte Anordnung ausgebogen bzw. aufgerichtet. Die Lamellen sind dabei nur über dünne Verbindungsbereiche mit den Seitenteilen verbunden, die bei einem wiederholten Biegen leicht brechen können. Die Stabilität eines derartigen Rasters ist daher relativ gering. Ferner besteht die Gefahr, daß einige Lamellen versehentlich aus ihrer parallelen Anordnung herausgebogen bzw. verstellt werden können.

Aus dem deutschen Gebrauchsmuster DE 74 41 175 ist ein einfach herstellbares Lamellenraster für Leuchten bekannt, das aus zwei länglichen Seitenteilen besteht, sowie aus mehreren, senkrecht zur Ebene des Rasters angeordneten und die beiden Seitenteile verbindenden Lamellen.

Aus der deutschen Offenlegungsschrift DE 29 16 331 A1 ist ein einfaches Verfahren zur Herstellung eines Leuchtenblendschutzrasters bekannt. Dabei werden die Querlamellen mit den Rasterlängsbegrenzungen einstückig hergestellt.

Der vorliegenden Erfindung liegt daher die Aufgabe zugrunde, die Stabilität eines derartigen Lamellenrasters zu erhöhen.

Die Aufgabe wird durch ein Lamellenraster für eine längliche Leuchte, welches die Merkmale des Anspruches 1 aufweist, gelöst. Dieses erfindungsgemäße Lamellenraster zeichnet sich dadurch aus, daß die Seitenteile jeweils einen zur Innenseite hin vorspringenden Bereich aufweisen, in dem Schlitze zur Aufnahme von Teilen der Lamellen angeordnet sind. Die Lamellen verrasten somit im aufgerichteten Zustand mit den Seitenteilen, so daß ein Zurückbiegen nicht mehr ohne weiteres möglich ist. Hierdurch wird zum einen gewährleistet, daß sämtliche Lamellen parallel zueinander angeordnet sind, zum anderen wird die Gesamtstabilität des Rasters erhöht.

Weiterbildungen der Erfindung sind Gegenstand der Unteransprüche. So ist die erfindungsgemäße Anordnung insbesondere für Lamellenraster geeignet, die aus einem einzigen Blechteil gebildet werden. Da ein Zurückbiegen der Lamellen nicht ohne weiteres möglich ist, wird die Belastung für die Verbindungsbereiche, welche die Seitenteile mit den Lamellen verbindenden, reduziert, so daß ein Brechen praktisch ausgeschlossen werden kann. Vorzugsweise weisen die beiden Seitenteile ein S-förmiges Profil auf, dessen oberer und nach innen gerichteter Bereich die Schlitze zur Aufnahme der Lamellenteile enthält. Vorzugsweise sind die Lamellen im wesentlichen rechteckig geformt, wobei die beiden oberen Ecken der Lamellen in den Schlitzen einrasten. Alternativ dazu können an den Lamellen allerdings auch separate Rastvorsprünge vorgesehen sein. Um ein einfaches Befestigen des erfindungsgemäßen Lamellenrasters zu ermöglichen, können die Seitenteile an ihren oberen Kanten ferner Befestigungslaschen aufweisen, durch die ein einfaches Verrasten des Lamellenrasters mit einer Leuchtenhalterung gewährleistet wird.

Die oben genannte Aufgabe wird auch durch ein Verfahren zum Herstellen eines Lamellenrasters gelöst, bei dem zunächst ein ebenes Blechteil gestanzt wird, in einem zweiten Schritt die Seitenbereiche des Blechteils zu zwei länglichen Seitenteilen verformt und anschließend die beiden Seitenteile verbindende Lamellen in eine senkrecht zur Ursprungsebene angeordnete Ebene ausgebogen werden, wobei erfindungsgemäß die Seitenteile jeweils einen zur Innenseite hin vorspringenden Bereich mit Schlitzen aufweisen, in welche Schlitze Teile der Lamellen beim Ausbiegen einrasten. Vorzugsweise werden die Lamellen alle gleichzeitig ausgebogen, indem die beiden Seitenteile gegenüber den Lamellen in Längsrichtung verschoben werden.

Im folgenden soll die Erfindung anhand der beiliegenden Zeichnungen näher erläutert werden. Es zeigen:
- Fig. 1: ein Ausführungsbeispiel des erfindungsgemäßen Lamellenrasters in perspektivischer Ansicht von oben;
- Fig. 2: das in Fig. 1 dargestellte Lamellenraster in perspektivischer Ansicht von unten;
- Fig. 3: einen Ausschnitt A von Fig. 1 in vergrößerter Darstellung;
- Fig. 4: einen Ausschnitt B von Fig. 1 in vergrößerter Darstellung; und
- Fig. 5: einen Ausschnitt C von Fig. 2 in vergrößerter Darstellung.

Das in den Fig. 1 bis 5 dargestellte erfindungsgemäße Lamellenraster 1 besteht aus einem einzigen entsprechend gestanzten und verformten Blechstück. Das Grundgerüst des Rasters 1 wird durch zwei längliche Seitenteile 2 gebildet, welche ein S-förmiges Profil aufweisen. Die beiden Seitenteile 2 sind im wesentlichen senkrecht zur Rasterebene angeordnet, wobei sie jeweils in ihrem oberen Bereich einen zur Innenseite hin vorspringenden Bereich 3 aufweisen. Die Oberkante eines Seitenteils 2 wird durch eine nach außen gerichtete Befestigungslasche 5 gebildet, welche zum Verrasten mit an einer Leuchtenhalterung vorgesehenen Rastelementen oder Hinterschneidungen vorgesehen ist. Hierdurch kann das Raster 1 auf einfache Weise von der Unterseite her an eine Leuchtenhalterung angeklemmt werden.

Quer zur Längsachse der beiden Seitenteile 2 erstrecken sich mehrere parallel angeordnete Lamellen 7, die über Verbindungsbereiche 6 jeweils mit den Seitenteilen 2 verbunden sind. Im aufgerichteten Zustand sind die Lamellen 7 ebenfalls senkrecht zur Rasterebene angeordnet. Um in diese Position zu gelangen, werden sie um die in Fig. 4 dargestellte Biegeachse I aus der Ursprungsebene in die senkrechte Position gebogen. Dabei greifen die Lamellen 7 mit ihren beiden oberen Ecken 8 im aufgerichteten Zustand in Schlitze 4 ein, die in den vorspringenden Bereichen 3 der beiden Seitenteile 2 angeordnet sind. Hierdurch wird eine Lamelle 7 an vier Punkten stabilisiert, nämlich an den beiden Verbindungsbereichen 6 sowie an den beiden in die Schlitze 4 eingreifenden oberen Ecken 8. Durch diese Maßnahme wird gewährleistet, daß die Lamellen 7 aus dem aufgerichteten Zustand nicht mehr herausgebogen werden können, so daß die Gefahr des Brechens des Verbindungsbereiches 6 um die Biegeachse I deutlich reduziert wird. Gleichzeitig wird insgesamt die Stabilität des Lamellenrasters 1 erhöht und gewährleistet, daß sämtliche Lamellen 7 parallel zueinander angeordnet sind. Anstelle der beiden oberen Ecken 8 könnten auch an den Seiten der Lamellen vorgesehene Rastvorsprünge zum Eingreifen in die Schlitze 4 vorgesehen sein. Die hier dargestellte Lösung zeichnet sich allerdings durch ihre besondere Einfachheit aus.

Zur Herstellung des Lamellenrasters 1 wird zunächst ein ebenes Blechteil ausgestanzt, welches die den Seitenteilen 2 und den Lamellen 7 entsprechenden Strukturen aufweist. In einem zweiten Schritt werden dann zunächst die Seitenbereiche des Blechteils zu den beiden länglichen Seitenteilen 2 verformt, wobei sie hierzu insbesondere um die in Fig. 3 dargestellte Biegeachse II nach oben gebogen werden. Schließlich werden die Lamellen 7 aus der Ursprungsebene in die senkrechte Position gebogen, bis sie mit ihren oberen Ecken 8 in die Schlitze 4 einrasten. Ein gleichzeitiges Aufrichten der Lamellen 7 wird auf einfache Weise dadurch erreicht, daß die beiden Seitenteile 2 gegenüber den Lamellen 7 in Längsrichtung verschoben werden.

Die vorliegende Erfindung bietet somit eine einfache Lösung zur Herstellung eines Lamellenrasters, das eine hohe Stabilität aufweist. Es kann aus lediglich einem einzigen Blechteil hergestellt werden, so daß auch die Herstellungskosten äußerst niedrig sind.

## Patentansprüche

1. Lamellenraster (1) für eine längliche Leuchte, bestehend aus zwei länglichen Seitenteilen (2) sowie mehreren, senkrecht zur Ebene des Rasters (1) angeordneten und die beiden Seitenteile (2) verbindenden Lamellen (7),
wobei die Seitenteile (2) jeweils einen zur Innenseite hin vorspringenden Bereich (3) aufweisen, in dem Schlitze (4) zur Aufnahme von Teilen (8) der Lamellen (7) angeordnet sind,
**dadurch gekennzeichnet,**
**dass** das Lamellenraster durch ein einstückig gestanztes und gebogenes Blechteil gebildet wird, und
**dass** die Lamellen (7) mit den beiden Seitenteilen (2) einstückig verbunden und in einem Verbindungsbereich (6) um eine Biegeachse (I) in die senkrecht zur Ebene des Rasters (1) angeordnete Stellung verbogen sind.

2. Lamellenraster nach Anspruch 1,
**dadurch gekennzeichnet,**
**dass** die beiden Seitenteile (2) ein S-förmiges Profil aufweisen.

3. Lamellenraster nach einem der vorherigen Ansprüche,
**dadurch gekennzeichnet,**
**dass** die Lamellen (7) im wesentlichen rechteckig geformt sind und jeweils mit ihren oberen Ecken (8) in die Schlitze (4) eingreifen.

4. Lamellenraster nach einem der Ansprüche 1 oder 2,
**dadurch gekennzeichnet,**
**dass** die Lamellen (7) an ihren Seiten jeweils Rastvorsprünge zum Eingreifen in die Schlitze (4) aufweisen.

5. Lamellenraster nach einem der vorherigen Ansprüche,
**dadurch gekennzeichnet,**
**dass** die Seitenteile (2) an ihren oberen Kanten Befestigungslaschen (5) zum Befestigen des Rasters (1) an einer Leuchtenhalterung aufweisen.

6. Verfahren zum Herstellen eines Lamellenrasters (1) gemäß Anspruch 1 für eine längliche Leuchte mit folgenden Schritten:
a) Stanzen eines ebenen Blechteils,
b) Verformen der Seitenbereiche des Blechteils zu zwei länglichen Seitenteilen (2) und
c) Ausbiegen von mehreren, die beiden Seitenteile (2) verbindenden Lamellen (7) in eine senkrecht zur Ursprungsebene angeordnete Ebene,
**dadurch gekennzeichnet,**
**dass** die Seitenteile (2) jeweils einen zur Innenseite hin vorspringenden Bereich (3) mit Schlitzen (4) aufweisen, in welche Schlitze (4) Teile (8) der Lamellen (7) beim Ausbiegen einrasten.

7. Verfahren nach Anspruch 6,
**dadurch gekennzeichnet,**
**dass** in Schritt c) zum Ausbiegen der Lamellen (7) die beiden Seitenteile (2) gegenüber den Lamellen (7) in Längsrichtung verschoben werden.

## Claims

1. Vane louvre (1) for an elongate luminaire, comprised of two elongate side parts (2) and a plurality of connecting vanes (7) arranged perpendicularly to the plane of the louvre (1) and connecting the two side parts (2),
wherein the side parts (2) have each a region (3) projecting inwardly in which slits (4) are arranged for receiving parts (8) of the vanes (7),
**characterised in that**,
the vane louvre is formed by means of a sheet metal part which is stamped and bent in one piece, and
**in that** the vanes (7) are connected in one piece with the two side parts (2) and in a connection region (6) are bent around a bend axis (I) into the position arranged perpendicularly of the plane of the louvre (1).

2. Vane louvre according to claim 1,
**characterised in that**,
the two side parts (2) have an S-shaped profile.

3. Vane louvre according to any preceding claim,
**characterised in that**,
the vanes (7) are formed substantially in rectangular shape and in each case engage with their upper corners (8) into the slits (4).

4. Vane louvre according to claim 1 or 2,
**characterised in that**,
the vanes (7) have each at their sides latch projections for engaging into the slits (4).

5. Vane louvre according to any preceding claim,
**characterised in that**,
the side parts (2) have each at their upper edges fastening tongues (5) for fastening the louvre (1) to a luminaire mounting.

6. Method for the production of a vane louvre (1) in accordance with claim 1 for an elongate luminaire, having the following steps:
a) stamping a flat sheet metal part,
b) deformation of the side regions of the sheet metal part to two elongate side parts (2) and
c) bending out of a plurality of vanes (7) connecting the two side parts (2) in a plane arranged perpendicularly to the original plane,
**characterised in that**,
the side parts (2) have each a region (3) projecting inwardly with slits (4), into which slits (4) parts (8) of the vanes (7) latch in upon bending out.

7. Method according to claim 6,
**characterised in that**,
in step c), for bending out of the vanes (7), the two side parts (2) are displaced in longitudinal direction with respect to the vanes (7).

## Revendications

1. Cadre à lamelles (1) pour un éclairage oblong, composé de deux pièces longitudinales latérales (2) ainsi que de plusieurs lamelles (7) disposées perpendiculairement au plan du cadre (1) et reliant les deux pièces latérales (2),
lesdites pièces latérales (2) présentant chacune une partie (3) en saillie vers l'intérieur, où des fentes (4) sont ménagées pour le logement de parties (8) des lamelles (7),
**caractérisé**
**en ce que** le cadre à lamelles est formé d'une pièce de tôle découpée et pliée d'un seul tenant, et
**en ce que** les lamelles (7) sont raccordées d'un seul tenant aux deux pièces latérales (2), et pliées dans une zone de raccordement (6) autour d'un axe de pliage (I) dans la position perpendiculaire au plan du cadre (1).

2. Cadre à lamelles selon la revendication 1,
**caractérisé**
**en ce que** les deux pièces latérales (2) présentent un profil en forme de S.

3. Cadre à lamelles selon l'une des revendications précédentes,
**caractérisé**
**en ce que** les lamelles (7) sont de forme sensiblement rectangulaire et s'engagent par leurs coins supérieurs (8) dans les fentes (4).

4. Cadre à lamelles selon l'une des revendications 1 ou 2,
**caractérisé**
**en ce que** les lamelles (7) présentent sur leurs côtés des saillies d'enclenchement pour l'engagement dans les fentes (4).

5. Cadre à lamelles selon l'une des revendications précédentes,
**caractérisé**
**en ce que** les pièces latérales (2) présentent sur leurs bords supérieurs des languettes de fixation (5) pour la fixation du cadre (1) sur un support d'éclairage.

6. Procédé de fabrication d'un cadre à lamelles (1) pour un éclairage oblong selon la revendication 1, comprenant les étapes suivantes :
a) découpe d'une pièce de tôle,
b) formage des parties latérales de la pièce de tôle comme deux pièces longitudinales latérales (2) et
c) pliage de plusieurs lamelles (7) reliant les deux pièces latérales (2) sur un plan perpendiculaire au plan initial,
**caractérisé**
**en ce que** les pièces latérales (2) présentent chacune une partie (3) en saillie vers l'intérieur avec des fentes (4), des parties (8) des lamelles (7) s'enclenchant dans lesdites fentes (4) lors du pliage.

7. Procédé selon la revendication 6,
**caractérisé**
**en ce qu'**en étape c) pour le pliage des lamelles (7), les deux pièces latérales (2) sont repoussées en direction longitudinale relativement aux lamelles (7).
